# FASCICULE DE BREVET EUROPEEN

(11) **EP 0 080 634 B1**
(45) Date de publication et mention de la délivrance du brevet: **23.10.1985**
(21) Numéro de dépôt: 82110506.1
(22) Date de dépôt: 15.11.1982
(51) Int. Cl.: D06F 75/22

(54) **Fer à repasser à vapeur**
Dampfbügeleisen
Steam iron

(30) Priorité: 17.11.1981 FR 8121467
(43) Date de publication de la demande: 08.06.1983
(73) Titulaire: MOULINEX S.A., 75008 Paris (FR)
(72) Inventeur: Amiot, Jacques Henri Julien, F-61000 Alencon (FR)
(74) Mandataire: May, Hans Ulrich, Dr.

## Description

L'invention se rapporte aux fers à repasser à vapeur qui comprennent une semelle chauffante présentant, dans sa face inférieure, une série de trous de sortie de vapeur et, dans sa face supérieure, une chambre de vaporisation qui est en relation avec lesdits trous et qui communique avec un réservoir d'eau au moyen d'un robinet à faible débit réglable commandé par une manette rotative placée réglable commandé par une manette rotative placée à la partie supérieure du fer.

L'invention concerne, plus précisément, les fers à repasser à vapeur qui comportent en outre une pompe du type à piston se déplaçant dans une chambre d'aspiration cylindrique reliée au réservoir d'eau par l'intermédiaire d'un clapet antiretour cette pompe étant propre à prélever dans le réservoir une dose d'eau et à envoyer cette dose, par l'intermédiaire d'un organe sélecteur rotatif, soit dans la chambre de vaporisation afin d'obtenir brusquement une abondante émission de vapeur à travers les trous de la semelle, soit vers un pulvérisateur d'eau froide situé dans la région antérieure du fer. On sait que la brusque émission de vapeur ou »supervapeur« est utile pour effectuer le marquage des plis dans les tissus épais, par exemple des plis de pantalons. La pulvérisation d'eau froide sert, par exemple, à éliminer les faux plis, notamment sur les tissus trop secs.

L'invention a pour but de regrouper en un même point du fer les divers organes de commande de vapeur, de supervapeur et de pulvérisation, ceci en vue d'une plus grande commodité d'emploi de l'appareil.

Dans un fer selon l'invention, la chambre d'aspiration est ménagée dans la région centrale de l'organe sélecteur rotatif et communique avec l'espace interne d'une cuvette annulaire fixe dont le bord externe forme palier de rotation pour cet organe sélecteur et dont le fond présente deux orifices angulairement espacés, à savoir un orifice de pulvérisation relié au pulvérisateur, et un orifice d'injection relié à la chambre de vaporisation, l'organe sélecteur portant un obturateur propre à venir fermer l'un ou l'autre desdits orifices selon la position angulaire de cet organe sélecteur.

La pompe et l'organe sélecteur assurant le choix entre pulvérisation et super-vapeur sont ainsi groupés en un ensemble unitaire. L'utilisateur pourra les manoeuvrer sans avoir pratiquement à changer la place de sa main sur la poignée du fer.

Les caractéristiques et avantages de l'invention ressortiront d'ailleurs de la description qui va suivre, à titre d'exemple, en référence aux dessins annexés dans lesquels:
la figure 1 représente, partiellement en coupe et partiellement en élévation, un fer à repasser à vapeur selon l'invention;
la figure 2 représente, à plus grande échelle et en coupe, l'ensemble formé par la pompe et l'organe sélecteur.

La fer à repasser représenté à la figure 1 comprend une semelle chauffante 10 présentant, dans sa face inférieure, une série de trous de sortie de vapeur 12 et, dans sa face supérieure, une chambre de vaporisation 14 en relation avec les trous 12 et communiquant avec un réservoir d'eau 16 au moyen d'un robinet à faible débit réglable 18 commandé par une manette rotative 20 placée à la partie supérieure du fer, à l'avant de la poignée 22.

Ce fer comprend en outre une pompe 24 propre à prélever dans le réservoir 16 une dose d'eau et à envoyer cette dose, par l'intermédiaire d'un organe sélecteur rotatif 26, soit dans la chambre de vaporisation 14 afin d'obtenir brusquement une abondante émission de vapeur à travers les trous 12 de la semelle, soit vers un pulvérisateur d'eau froide 28 situé dans la région antérieure du fer.

La pompe 24 est du type à piston 30 se déplaçant dans une chambre d'aspiration cylindrique 32 (fig. 2) reliée au réservoir 16 par l'intermédiaire d'un clapet antire-tour. Le piston 30 est repoussé vers le haut par un ressort 34. Le clapet antiretour est constitué par une bille 36 coopérant avec un siège conique 38.

Selon la présente invention, la chambre d'aspiration 32 est ménagée dans la région centrale de l'organe sélecteur trotatif 26 et communique avec l'espace interne 40 d'une cuvette annulaire fixe 42 dont le bord externe 44 forme palier de rotation pour cet organe sélecteur 26 et dont le fond 45 présente deux orifices angulairement espacés, soit un orifice de pulvérisation 46 relié au pulvérisateur 28, et un orifice d'injection 48 relié à la chambre de vaporisation 14. L'organe sélecteur 26 porte un obturateur souple 50 propre à glisser sur le fond 45 et à venir fermer l'un ou l'autre desdits orifices 46 ou 48 selon la position angulaire de cet organe sélecteur.

La chambre d'aspiration 32 communique avec l'espace interne 40 de la cuvette 42 par un orifice de refoulement 52 percé dans le paroi latérale de cette chambre et équipé d'un clapet 54 formé par un manchon élastique ceinturant la paroi externe de la chambre d'aspiration 32.

Comme on le voit sur la figure 1, le robinet à faible débit 18 comporte un boisseau rotatif 56 qui est solidaire en rotation de la manette de réglage 20 et qui est monté dans un alésage cylindrique 58 pratiqué dans un corps de robinet 60 disposé entre le réservoir 16 et la chambre de vaporisation 14. L'organe sélecteur 26 est également solidaire en rotation de la manette 20; à cet effet, la manette 20 porte des doigts 62 qui sont en prise avec des doigts 64 solidaires de l'organe sélecteur 26. Le boisseau 56 du robinet 18 est porté par l'extrémité inférieure d'un tube rigide 66 dont l'extrémité supérieure est solidaire en rotation de l'organe sélecteur 26 et qui traverse le réservoir 16 pour aboutir au corps de robinet 60. Le boisseau 56, comme il est usuel, comporte un passage 68 allant de sa surface latérale externe à sa face inférieure; ce passage est associé à un conduit 70 aménagé dans le corps de robinet 60 et allant du réservoir 16 à la surface interne de l'alésage 58.

Le tube rigide 66 contient une tubulure d'aspiration 72 dont l'extrémité supérieure est raccordée à l'entrée 74 de la chambre d'aspiration 32, et dont l'extrémité inférieure communique avec l'espace interne au réservoir 16 par l'intermédiaire d'un passage 76 ménagé dans la paroi du tube rigide 66.

L'orifice d'injection 48 pratiqué dans le fond de la cuvette annulaire 42 est relié à la chambre de vaporisation 14 par une tubulure d'injection 78 dont l'extrémité supérieure est raccordée audit orifice 48 et dont l'extrémité inférieure est engagée dans un conduit 80 traversant le corps de robinet 60.

Pour utiliser le fer à vapeur dans toutes ses fonctions, l'usager doit d'abord remplir d'eau le réservoir 16, ceci par l'ouverture 82 visible sur la figure 1. Ensuite il doit faire descendre le piston 30 dans la chambre 32, ceci en appuyant sur le bouton 84 (visible sur la figure 1) qui fait saillie dans un évidement central de la manette 20, puis, en relâchant ce bouton, laisser remonter le piston 30 sous l'effet du ressort 34 (fig. 2). Au cours de cette remontée, le clapet 36 s'ouvre et l'eau est aspirée dans la chambre 43 à travers le passage 76, la tubulure 72 et l'entrée 74. La pompe 24 est ainsi amorcée.

Après branchement électrique du fer et chauffage de la semelle 10, l'eau du réservoir 16, s'écoulant lentement par gravité dans la chambre de vaporisation 14 par le robinet 18, produit à travers les trous 12 une émission de vapeur dont le débit peut être réglé par rotation de la manette 20 qui, comme on le sait, est solidaire en rotation du boisseau 56.

Si l'on veut utiliser la fonction supervapeur, on fait tourner la manette 20 suffisamment pour amener le sélecteur 26 en une position telle que l'obturateur 50 ferme l'orifice 46 et dégage donc l'orifice d'injection 48. En appuyant alors sur le bouton 84, on obtient une injection brusque d'eau dans la chambre de vaporisation 14 depuis la pompe 24 à travers les orifices 52 et 48, la tubulure 78 et le donduit 80. Cette injection provoque l'abondante émission de vapeur souhaitée, à travers les trous 12 de la semelle.

La pompe 24 se réamorce dès que l'on ralâche le bouton 84. Pour utiliser la fonction pulvérisation, on fait tourner la manette 20 jusqu'à amener le sélecteur 26 en une position telle que l'obura- teur 50 ferme l'orifice 48 et dégage donc l'orifice de pulvérisation 46 (position de la figure 2). En appuyant alors sur le bouton 84, on obtient une éjection d'eau froide par le pulvérisateur 28, depuis la pompe 24 à travers les orifices 52 et 46.

## Revendications

1. Fer à repasser à vapeur comprenant une semelle chauffante (10) présentant dans sa face inférieure une série de trous de sortie de vapeur (12) et dans sa face supérieure une chambre de vaporisation (14) en relation avec lesdits trous (12) et communiquant avec un réservoir d'eau (16) au moyen d'un robinet à faible débit réglable (18) commandé par une manette rotative (20) placée à la partie supérieure du fer, et une pompe (24) à piston propre à prélever dans ledit réservoir (16) une dose d'eau et à envoyer cette dose, par l'intermédiaire d'un organe sélecteur rotatif (26), soit dans ladite chambre de vaporisation (14) afin d'obtenir brusquement une abondante émission de vapeur à travers les trous (12) de la semelle, soit vers un pulvérisateur d'eau froide (28) situé dans la région antérieure du fer la pompe (24) étant du type à piston (30) se déplaçant dans une chambre d'aspiration cylindrique (32) reliée au réservoir (16) par l'intermédiaire d'un clapet antiretour (36), caractérisé en ce que ladite chambre d'aspiration (32) est ménagée dans la région centrale de l'organe sélecteur rotatif (26) et communique avec l'espace interne (40) d'une cuvette annulaire fixe (42) dont le bord externe (44) forme palier de rotation pour cet organe sélecteur (26) et dont le fond (45) présente deux orifices angulairement espacés, soit un orifice de pulvérisation (46) relié au pulvérisateur (28) et un orifice d'injection (48) relié à la chambre de vaporisation (14), l'organe sélecteur (26) portant un obturateur (50) propre à venir fermer l'un ou l'autre desdits orifices (46 ou 48) selon la position angulaire de cet organe sélecteur (26).

2. Fer à repasser selon la revendication 1, caractérisé en ce que la chambre d'aspiration (32) communique avec l'espace (40) interne à la cuvette (42) par un orifice de refoulement (52) percé dans la paroi latérale de cette chambre et équipé d'un clapet (54) formé par un manchon élastique ceinturant la paroi externe de cette chambre d'aspiration (32).

3. Fer à repasser selon la revendication 1 ou la revendication 2, caractérisé en ce que, le robinet à faible débit (18) comportant un boisseau rotatif (56) qui est solidaire en rotation de la manette de réglage (20) et qui est monté dans un alésage cylindrique (58) pratiqué dans un corps de robinet (60) disposé entre le réservoir (16) et la chambre de vaporisation (14), l'organe sélecteur (26) est également solidaire en rotation de ladite manette (20).

4. Fer à repasser selon la revendication 3, caractérisé en ce que, le boisseau (56) étant porté par une extrémité d'un tube rigide (66) dont l'autre extrémité est solidaire en rotation de l'organe sélecteur (26) et qui traverse le réservoir (16) pour aboutir au corps de robinet (60), ce tube rigide (66) contient une tubulure d'aspiration (72) dont une extrémité est raccordée à l'entrée (74) de la chambre d'aspiration (32) et dont l'autre extrémité communique avec l'espace interne au réservoir (16) par l'intermédiaire d'un passage (76) ménagé dans la paroi dudit tube rigide (66).

5. Fer à repasser selon la revendication 4, caractérisé en ce que l'orifice d'injection (48) pratiqué dans le fond (45) de la cuvette annulaire (42) est relié à la chambre de vaporisation (14) par une tubulure (78) dont les extrémités sont raccordées respectivement audit orifice d'injection (48) et à un conduit (80) traversant le corps de robinet (60).

## Patentansprüche

1. Dampfbügeleisen mit einer Heizsohle (10), die an ihrer Unterseite eine Reihe von Dampfaustrittslöchern (12) und an ihrer Oberseite eine Verdampfungskammer (14) aufweist, die mit den Löchern (12) in Beziehung steht und mit einem Wasserbehälter (16) durch einen Hahn mit geringem regelbarem Durchsatz (18) verbunden ist, der von einem drehbaren Handgriff (20) gesteuert ist, der am oberen Teil des Bügeleisens angeordnet ist, wobei das Bügeleisen weiter eine Kolbenpumpe (24) zur Entnahme einer Dosis Wasser aus dem Behälter (16) und zur Weiterleitung dieser Dosis mittels eines drehbaren Wählelements (26) entweder in die Verdampfungskammer (14), um eine plötzliche starke Dampfabgabe durch die Löcher (12) der Sohle zu erhalten, oder zu einem im vorderen Bereich des Bügeleisens angeordneten Kaltwasserzerstäuber (28) aufweist, und die Kolbenpumpe (24) einen Kolben (30) aufweist, der sich in einer zylindrischen Ansaugkammer (32) verschiebt, die mit dem Behälter (16) durch ein Rückschlagventil (36) verbunden ist, dadurch gekennzeichnet, daß die Ansaugkammer (32) im Mittelbereich des drehbaren Wählelements (26) ausgebildet ist und mit dem Innenraum (40) einer feststehenden Ringschale (42) in Verbindung steht, deren Außenrand (44) ein Drehlager für dieses Wählelement (26) bildet und deren Boden (45) zwei in Winkelabstand angeordnete Öffnungen aufweist, nämlich eine mit dem Zerstäuber (28) verbundene Zerstäubungs- öffnung (46) und eine mit der Verdampfungskammer (14) verbundene Einspritzöffnung (48), und das Wählelement (26) ein Verschlußelement (50) trägt, das je nach der Winkelstellung dieses Wählelements (26) die eine oder andere der Öffnungen (46 oder 48) verschließt.

2. Dampfbügeleisen nach Anspruch 1, dadurch gekennzeichnet, daß die Ansaugkammer (32) mit dem Innenraum (40) der Ringschale (42) durch eine Füllöffnung (52) in Verbindung steht, die in der Seitenwand dieser Kammer gebohrt und mit einem Ventil (54) ausgerüstet ist, das von einer die Außenwand dieser Ansaugkammer (32) umgebenden elastischen Manschette gebildet ist.

3. Dampfbügeleisen nach Anspruch 1 oder 2, dadurch gekennzeichnet, daß der Hahn mit geringem Durchsatz (18) ein drehbares Küken (56) aufweist, das mit dem Regelhandgriff (20) drehfest verbunden und in einer zylindrischen Bohrung (58) montiert ist, die in einem zwischen dem Behälter (16) und der Verdampfungskammer (14) angeordneten Hahngehäuse (60) ausgebildet ist, und daß das Wählelement (26) ebenfalls drehfest mit dem Handgriff (20) verbunden ist.

4. Dampfbügeleisen nach Anspruch 3, dadurch gekennzeichnet, daß das Küken (56) von einem Ende eines starren Rohrs (66) getragen ist, dessen anderes Ende drehfest mit dem Wählelement (26) verbunden ist und das durch den Behälter (16) bis zum Hahngehäuse (60) reicht, wobei dieses starre Rohr (66) eine Ansaugleitung (72) enthält, deren eines Ende mit dem Einlaß (74) der Ansaugkammer (32) verbunden ist und deren anderes Ende mit dem Innenraum des Behälters (16) durch eine in der Wand des starren Rohrs (66) ausgebildete Bohrung (76) in Verbindung steht.

5. Dampfbügeleisen nach Anspruch 4, dadurch gekennzeichnet, daß die im Boden (45) der Ringschale (42) ausgebildete Einspritzöffnung (48) mit der Verdampfungskammer (14) durch eine Leitung (78) verbunden ist, deren Enden jeweils an die Einspritzöffnung (48) und an eine durch das Hahngehäuse (60) führende Bohrung (80) angeschlossen sind.

## Claims

1. A steam pressing iron comprising a heating soleplate (10) which is provided on its underside with a series of steam exit openings (12) and on its upper side with an evaporator chamber (14) in communication with the openings (12) and connected to a water reservoir (16) via a cock having a small controlled flow rate (18), said flow rate being controlled by a rotatable handle (20) mounted on the upper portion of the pressing iron, wherein the pressing iron further comprises a reciprocating pump (24) for withdrawing a measured quantity of water from the reservoir (16) and delivering said quantity by means of a rotatable selector member (26) either to the evaporator chamber (14) in order to achieve a sudden powerful emission of steam through the openings (12) in the soleplate or to a coldwater atomiser (28) disposed in the forward portion of the pressing iron, and in which the reciprocating pump (24) includes a piston (30) for movement inside a cylindrical intake chamber (32) communicated to the reservoir (16) via a non-return valve (36), characterised in that the intake chamber (32) is formed in the central region of the rotatable selector member (26) and is communicated to the interior (40) of a fixed annular cup (42) whose outer rim (44) constitutes a pivot bearing for said selector member (26) and whose bottom (45) includes two angularly spaced apertures, viz., an atomising aperture (46) communicated to the atomiser (28) and an injection aperture (48) communicated to the evaporator chamber (14), and that the selector member (26) carries a closure member (50) which in dependence on the angular position of said selector member (26) closes either the one or the orther of said apertures (46 or 48).

2. A steam pressing iron as claimed in claim 1, characterised in that the intake chamber (32) is communicated to the interior (40) of the annular cup (42) via a filler opening (52) drilled through the sidewall of said chamber and equipped with a valve element (54), said valve element being formed by an elastic collar surrounding the outer wall of said intake chamber (32).

3. A steam pressing iron as claimed in claim 1 or 2, characterised in that the small flow rate- type cock (18) includes a rotatable tap (56) fixed to the control handle (20) for rotation therewith and mounted in a cylindrical bore (58) which is formed in a cock housing (60) disposed between the reservoir (16) and the evaporator chamber (14), and that the selector member (26) is likewise fixed to the handle (20) for rotation therewith.

4. A steam pressing iron as claimed in claim 3, characterised in that the tap (56) is carried on one end of a rigid tube (66) having its other end fixedly joined to the selector element (26) for rotation therewith, said tube extending through the reservoir (16) right to the cock housing (60), wherein said rigid tube (66) includes an intake conduit (72) having one end thereof communicated to the inlet (74) of the intake chamber (32) and the other end communicated to the interior of the reservoir (16) through a bore (76) formed in the wall of the rigid tube (66).

5. A steam pressing iron as claimed in claim 4, characterised in that the injection opening (48) formed in the bottom (45) of the annular cup (42) is communicated to the evaporator chamber (14) via a conduit (78) having its ends respectively in communication with the injection opening (48) and with a bore (80) extending through the cock housing (60).
